# EUROPÄISCHE PATENTSCHRIFT

(11) **EP 0 401 490 B1**
(45) Veröffentlichungstag und Bekanntmachung des Hinweises auf die Patenterteilung: **24.11.1993**
(21) Anmeldenummer: 90106802.3
(22) Anmeldetag: 05.04.1990
(51) Int. Cl.: H04N 3/195

(54) **Diodensplit-Transformator mit einlagiger Zylinderspule als Primärwicklung**
Diode-split transformer with a single-layer cylindrical coil as primary winding
Transformateur du type diode-split avec une bobine cylindrique à une seule couche pour l'enroulement primaire

(30) Priorität: 09.06.1989 DE 3918905
(43) Veröffentlichungstag der Anmeldung: 12.12.1990
(73) Patentinhaber: GRUNDIG E.M.V. Elektro-Mechanische Versuchsanstalt Max Grundig holländ. Stiftung & Co. KG., D-90762 Fürth (DE)
(72) Erfinder: Neuhaus, Klaus, Grundig E.M.V., Kurgartenstrasse 37, D-8510 Fürth/Bay (DE)

(56) Entgegenhaltungen:
- EP-A- 0 197 698
- DE-A- 2 848 832
- DE-A- 3 817 892

## Beschreibung

Die Erfindung betrifft einen Diodensplit-Transformator zur Erzeugung der Hochspannung in Fernsehempfängern mit den im Oberbegriff des Patentanspruchs angegebenen Merkmalen.

Diodensplit-Transformatoren sind bereits grundsätzlich bekannt und dienen dazu, aus den in der Horizontalendstufe in der Rücklaufperiode vorliegenden Rückschlagimpulsen die Bildrohren-Hochspannung zu gewinnen. Die Primärwicklung dieser Diodensplit-Transformatoren wird häufig als Folienwicklung realisiert, da die Voraussetzung für eine gute Funktionsfähigkeit des Diodensplit-Transformators eine gute Kopplung zwischen Primär- und Sekundärwicklung, das Vorliegen eines homogenen magnetischen Feldes und eine gute Abstimmung auf Harmonische höherer Ordnung der Zeilenrücklauffrequenz sind. Diese Voraussetzungen sind bei einer Realisierung der Primärwicklung als Folienwickel vergleichsweise leicht erfüllbar, während sie bei einer Realisierung der Primärwicklung als einfache Drahtwicklung bisher nicht erfüllbar waren. Die Nachteile von Diodensplit-Transformatoren, deren Primärwicklung als Folienwicklung realisiert ist, sind darin zu sehen, daß bei ihrer Fertigung zum einen Folienwickelautomaten benötigt werden und zum anderen die notwendige Kontaktierung der Folien aufwendig ist.

Aus der DE-A-38 17 892 ist ein Diodensplit-Transformator zur Erzeugung der Hochspannung in einem Fernsehempfänger bekannt. Dieser Diodensplit-Transformator weist eine Primärwicklung und eine in mehrere, jeweils über eine Diode miteinander verbundene Teilwicklungen aufgeteilte Hochspannungswicklung auf. Primär- und Hochspannungswicklung sind jeweils auf einem Spulenkörper angeordnet. Zwischen der Primär- und der Hochspannungswicklung, die in radialer Richtung übereinander liegen, sind weitere Sekundärwicklungen angeordnet.

Aus der EP-A-O 197 698 ist ein Hochspannungstransformator bekannt, bei welchem durch die Verwendung eines verdrillten Leitungspaares im Spalt zwischen den Schenkeln des Spulenkerns eine Einstellung der Induktivität der Primärwicklung möglich ist.

Aus der DE-A-28 48 832 ist ein Diodensplit-Transformator bekannt, welcher eine Primärwicklung und eine in mehrere, jeweils über eine Diode miteinander verbundene Teilwicklungen aufgeteilte Sekundärwicklung aufweist. Die einzelnen Teilwicklungen der Sekundärwicklung befinden sich jeweils auf einem eigenen Spulenkörper.

Die Spulenkörper für die Teilwicklungen der Sekundärwicklung sind in radialer Richtung übereinander angeordnet, so daß jede Teilwicklung einen anderen Abstand von der Primärwicklung hat.

Der Erfindung liegt die Aufgabe zugrunde, einen Diodensplit-Transformator mit den im Oberbegriff des Patentanspruchs angegebenen Merkmalen derart weiterzubilden, daß die obengenannten Voraussetzungen für eine gute Funktionsfähigkeit des Diodensplit-Transformators gegeben sind ohne daß die Primärwicklung als Folienwicklung aufgebaut sein muß.

Diese Aufgabe wird bei einem Diodensplit-Transformator mit den im Oberbegriff des Patentanspruchs angegebenen Merkmalen durch die im kennzeichnenden Teil des Patentanspruchs angegebenen Merkmale gelost.

Die Vorteile der Erfindung bestehen insbesondere darin, daß durch die Rückführung des Endes der Primärwicklung durch eine Ausnehmung innerhalb des zweiten zylinderförmigen Spulenkörpers der Abstand zwischen Primär- und Sekundärwicklung bis hinab zur Corona-Grenze, bei der unerwünschte Ladungsübergänge zwischen Sekundär- und Primärseite auftreten, frei gewählt werden kann. Dadurch können die obengenannten Voraussetzungen für eine gute Funktionsfähigkeit des

Diodensplit-Transformators gewährleistet werden. Weitere vorteilhafte Eigenschaften der Erfindung ergeben sich aus der Erläuterung eines Ausführungsbeispiels anhand der Figuren.

Es zeigt
- Figur 1 eine schematische Darstellung der primärseitigen Anordnung eines Diodensplit-Transformators nach der Erfindung,
- Figur 2 eine schematische Darstellung der Schnittebene x von Figur 1, und
- Figur 3 eine schematische Darstellung der sekundärseitigen Anordnung eines Diodensplit-Transformators nach der Erfindung.

Die Figur 1 zeigt eine schematische Darstellung der primärseitigen Anordnung eines Diodensplit-Transformators nach der Erfindung. Diese primärseitige Anordnung besteht im wesentlichen aus einem Sockel 1, einem zylinderförmigen Spulenkörper 2, der Primärwicklung 3, dem Kern 4 und den Anschlußstiften 5, welche in den Sockel 1 eingebracht sind und zur elektrischen Verbindung zwischen der primärseitigen Anordnung des Diodensplit-Transformators und der Horizontalendstufe des Fernsehempfängers dienen. Der Sockel 1 und der Spulenkörper 2 können als einstückig gespritztes Kunststoffbauteil realisiert sein. Auf dem Spulenkörper 2 ist die Primärwicklung 3 als einlagige Zylinderspule aufgewickelt. Das vom Sockel 1 abgelegene Ende der Primärwicklung 3 wird nach einem wesentlichen Merkmal der Erfindung durch den zylinderförmigen Spulenkörper zum Sockel 1 und damit zu den Kontaktstiften 5 zurückgeführt. Dies ist in Figur 2 veranschaulicht.

Die Figur 2 zeigt eine nicht maßstabgerechte schematische Darstellung der Schnittebene x von Figur 1. Es ist ersichtlich, daß der zylinderförmige Spulenkörper 2 eine Ausnehmung 6 aufweist, durch die das vom Sockel 1 (siehe Figur 1) abgelegene Ende der Primärwicklung in axialer Richtung zum Sockel zurückgeführt wird.

Die Figur 3 zeigt eine schematische Darstellung der sekundärseitigen Anordnung eines Diodensplit-Transformators nach der Erfindung. Diese sekundärseitige Anordnung besteht im wesentlichen aus einem hohlzylindrischen Kammerspulenkörper 7, welcher einen größeren Durchmesser hat als der primärseitige Spulenkörper 2 und welcher an seinem äußeren Umfang Trennstege 8 aufweist, der Sekundärwicklung 9 sowie nicht gezeichneten Dioden, über welche teilweise die einzelnen Teilwicklungen der Sekundärwicklung miteinander bzw. über welche die letzte Teilwicklung mit der Bildröhren-Anode verbunden sind. Die genannten Trennstege 8 schaffen am Außenumfang des Kammerspulen-Körpers 7 Kammern 10 und 11. In die Kammern 11 werden die einzelnen Teilwicklungen der Sekundärwicklung 9 und in die Kammern 10 die genannten, nicht gezeichneten Dioden eingebracht. Durch das Vorhandensein der Kammern 10 weisen die einzelnen Teilwicklungen voneinander einen definierten Abstand auf. Der radiale Abstand der Dioden von der Mittelachse des Kammerspulenkörpers 7 ist größer als der radiale Abstand der Sekundärwicklung 9 zu dieser Mittelachse.

Der vorstehend beschriebene hohlzylindrische Kammerspulenkörper 7 wird zur Bildung des fertigen Diodensplit-Transformators in Achsrichtung auf den in Figur 1 gezeigten Spulenkörper 2 derart aufgesteckt, daß Primär- und Sekundärwicklung in radialer Richtung übereinanderliegen.

Dadurch daß die beschriebene Rückführung des vom Sockel 1 abgelegenen Endes der Primärwicklung innerhalb des Spulenkörpers 2 erfolgt und nicht - wie es bei bekannten Diodensplit-Transformatoren der Fall ist - zwischen der Primär- und der Sekundärwicklung, kann der Abstand zwischen der Primär- und der Sekundärwicklung kleiner gewählt werden als bei den bekannten Diodensplit-Transformatoren. Erst durch diese Möglichkeit, den Abstand zwischen Primär- und Sekundärwicklung zu verkleinern, können auch bei Verwendung einer einlagigen Zylinderspule als Primärwicklung die obengenannten Voraussetzungen für eine gute Funktionsfähigkeit des Diodensplit-Transformators gewährleistet werden. Ferner werden bei der Fertigung des beanspruchten Diodensplit-Transformators keine Folienwickelautomaten benötigt. Schließlich werden auch die bei der Folienwickeltechnik auftretenden Schwierigkeiten bei der Kontaktierung der Folien vermieden.

## Patentansprüche

1. Diodensplit-Transformator zur Erzeugung der Hochspannung in Fernsehempfängern mit einer auf einem ersten zylinderförmigen Spulenkörper (7) aufgebrachten, in mehrere, jeweils über eine Diode miteinander verbundene Teilwicklungen aufgeteilten Sekundärwicklung (9) und einer auf einem zweiten zylinderförmigen, mit einem Sockel (1) fest verbundenen Spulenkörper (2) aufgebrachten, als einlagige Zylinderspule ausgebildeten Primärwicklung (3), wobei der Durchmesser des zweiten Spulenkörpers (2) kleiner ist als der des ersten Spulenkörpers (7) und wobei die beiden Spulenkörper (2, 7) derart angeordnet sind, daß die Primär- und die Sekundärwicklung in radialer Richtung übereinanderliegen,
**dadurch gekennzeichnet,** daß
- die Teilwicklungen der Sekundärwicklung mit axialem Abstand zueinander in einem zylinderförmigen Kammerspulenkörper (7) aneinandergereiht sind, und
- das vom Sockel (1) abgelegene Ende der Primärwicklung (3) durch eine Ausnehmung (6) im zweiten zylinderförmigen Spulenkörper (2) zum Sockel (1) zurückgeführt wird.

## Claims

1. Diode-split transformer for generating the high tension in television receivers, comprising a secondary winding (9) applied to a first cylindrical coil former (7) and divided into a number of part-windings in each case connected to one another via a diode, and a primary winding (3) constructed as single-layer cylindrical coil applied to a second cylindrical coil former (2) permanently connected to a base (1), the diameter of the second coil former (2) being smaller than that of the first coil former (7) and the two coil formers (2, 7) being arranged in such a manner that the primary and the secondary windings are above one another in the radial direction,
characterized in that
- the part-windings of the secondary winding are combined with one another at axial distance from one another in a cylindrical chamber-type coil former (7), and
- the end of the primary winding (3) remote from the base (1) is brought back to the base (1) through a recess (6) in the second cylindrical coil former (2).

## Revendications

1. Transformateur du type diode-split pour produire la haute tension dans des récepteurs de télévision, comportant un enroulement secondaire (9) disposé sur un premier corps de bobine cylindrique (7) et divisé en plusieurs enroulements partiels reliés respectivement entre eux par l'intermédiaire d'une diode, et un enroulement primaire (3) disposé sur un second corps de bobine cylindrique (2) raccordé rigidement à un socle (1) et agencé sous la forme d'une bobine cylindrique à une seule couche, le diamètre du second corps de bobine (2) étant inférieur à celui du premier corps de bobine (7) et les deux corps de bobine (2,7) étant disposés de telle sorte que l'enroulement primaire et l'enroulement secondaire sont superposés dans la direction radiale,
caractérisé en ce que
- les enroulements partiels de l'enroulement secondaire sont disposés l'un à côté de l'autre, à une certaine distance axiale, dans un corps de bobine cylindrique à chambres (7), et
- l'extrémité, éloigné du socle (1), de l'enroulement primaire (3) revient au socle (1) en passant dans un passage (6) ménagé dans le second corps de bobine cylindrique (2).
